# EUROPÄISCHE PATENTSCHRIFT

(11) **EP 0 370 359 B1**
(45) Veröffentlichungstag und Bekanntmachung des Hinweises auf die Patenterteilung: **12.01.1994**
(21) Anmeldenummer: 89121029.6
(22) Anmeldetag: 13.11.1989
(51) Int. Cl.: B65B 61/14, B65B 61/18

(54) **Maschine zum Bestücken von Flaschen mit je einer Schnur**
Machine for applying a string to a bottle
Machine pour appliquer un cordon à une bouteille

(30) Priorität: 21.11.1988 IT 2267588
(43) Veröffentlichungstag der Anmeldung: 30.05.1990
(73) Patentinhaber: Henkel Kommanditgesellschaft auf Aktien, 40191 Düsseldorf (DE)
(72) Erfinder: Bedoni, Rigo, Padova (IT)

(56) Entgegenhaltungen:
- AU-B- 541 100
- US-A- 4 555 299

## Beschreibung

Die Erfindung richtet sich auf eine Maschine mit einer Schnurliefervorrichtung zum Bestücken von Flaschen mit je einer Schnur in geschlossener Ring- oder Schleifenform, wobei die Schnurliefervorrichtung zwischen einem die Schnüre geordnet bereitstellenden, geraden Schnurmagazin und einer Schnurmontageposition einer die Flaschen kontinuierlich vorschiebenden Transportvorrichtung angeordnet ist sowie mit der Transportvorrichtung und miteinander synchronisierte Entnahme- und Montagerotoren für vereinzelte Schnüre umfaßt und der Entnahmerotor jeweils eine vereinzelte Schnur aus dem Schnurmagazin an den Montagerotor übergibt und dieser in der Montageposition jeweils eine einzelne Schnur an jeder kontinuierlich vorbeigeschobenen Flasche definiert befestigt.

Zum Tragen oder Aufhängen geeignete Schnüre werden an Flaschen aus Kunststoff oder dergleichen Material, z. B. an Flaschen mit Schaumbad oder ähnlichen Produkten, angebracht. Die Schnüre können mannigfache Ausgestaltungen von relativ steifen Bügeln, bevorzugt aus Kunststoff, bis hin zu weichen, kordelartigen Bändern besitzen. In der Praxis erfolgt die Montage der einzelnen Schnur entweder manuell oder halbautomatisch.

Bei manueller Montage werden die Schnüre an den von einem Förderband kommenden Flaschen von Hand angebracht. Dabei werden die Schnüre aus einem Behälter entnommen, in welchem sie sich lose, in ungeordnetem Zustand befinden. Ein solches System ist sehr arbeitsintensiv - jede Bedienungsperson bringt ca. 25 Schnüre/Minute an - und die Qualität des Arbeitsergebnisses wird dadurch beeinträchtigt, daß die Bedienungsperson die Schnüre in bestimmter Weise positioniert und ausgerichtet an den in Bewegung befindlichen Flaschen anbringen muß.

Bei einem bisher verwendeten halbautomatischen System zum Montieren der Schnüre werden die Flaschen Schritt für Schritt längs einer die Schnüre tragenden Scheibe vorgeschoben. Die zugehörige Einrichtung besteht aus einem Mehr-Kanal-Magazin, das von einer Bedienungsperson aus einem die Schnüre ungeordnet enthaltenden Behälter gefüllt werden muß. Diese Arbeit ist naturgemäß ebenso mühselig wie ermüdend. Bei dem halbautomatischen System wird zwar eine Leistung von ca. 40 Schnüre/Minute erreicht, die Zuverlässigkeit der Montage hängt aber sehr von der Aufmerksamkeit der Bedienungsperson beim Füllen der Magazine ab.

Aus der AU-B-541 100 ist eine Maschine der eingangs bezeichneten Art bekannt, mit welcher einzelne Schlüssel an einzelnen Behältern angebracht werden.

Der Erfindung liegt die Aufgabe zugrunde, eine automatisch arbeitende Montageeinrichtung zu schaffen, die die Schnüre nicht nur schneller sondern auch unabhängig von der wechselnden Aufmerksamkeit einer Bedienungsperson, also zuverlässiger als bisher, an den Flaschen anbringt.

Bei einer Maschine der eingangs bezeichneten Art wird diese Aufgabe gemäß der Erfindung dadurch gelöst, daß dem Schnurmagazin Füllvorrichtungen zugeordnet sind, die jeweils aus einem wiederverwendbaren, die Schnüre positioniert ausgerichtet tragenden Längselement aus einem elastisch biegsamen Kunststoff-Folienblatt in Lamellenform bestehen.

Zum geordneten Beschicken des Schnurmagazins werden Füllvorrichtungen bestehend aus je einem zum Einführen in das Schnurmagazin ausgerichtet positionierte Schnüre aufnehmenden Längselement vorgesehen. Derartige Füllvorrichtungen können außerhalb des Schnurmagazins bereits beim Schnurhersteller mit geordnet aufgereihten Schnüren versehen und als Ganzes in das Schnurmagazin eingeführt werden.

Die Maschine ist gekennzeichnet durch ein nach Einführen der Füllvorrichtung in das Schnurmagazin aus diesem bei geordnet positioniert zurückbleibenden Schnüren herausziehbares, wiederverwendbares Längselement. Durch die Möglichkeit, die Schnüre außerhalb der Maschine zu ordnen, wird die Bedienungsperson vom Maschinentakt abgekoppelt, sie kann ihre Aufmerksamkeit also ohne Hetze oder Streß der ordnungsgemäßen Arbeit widmen. Durch die Wiederverwertbarkeit der Längselemente werden ferner die diesbezüglichen Betriebskosten auf ein Minimum gesenkt.

Es ist ferner günstig, daß jedes der den Füllvorrichtungen zugeordneten Längselemente aus einer Kunststofflamelle, insbesondere aus einem elastisch biegsamen Kunststoff-Folienblatt, besteht. Ein solches, z. B. rechteckiges Folienblatt kann bei Anwendung zu einem annähernd tropfenförmigen Querschnitt zusammengebogen werden, dessen lichte Öffnung der Schleifenform der vorbereiteten Schnüre entspricht. Auf eine derart gebogene Folie lassen sich die Schnüre der Reihe nach aufschieben. Der Aufwand für diese Füllvorrichtung ist naturgemäß vernachlässigbar gering.

Das Nachfüllen des Schnurmagazins ist nur in relativ großen Zeitabständen erforderlich. Eine Automatisierung bzw. Mechanisierung braucht an dieser Stelle nicht vorgesehen zu werden. Vielmehr genügt es, wenn die Bedienungsperson jeweils dafür Sorge trägt, daß ein ausreichender Vorrat an Schnüren im Schnurmagazin vorhanden ist. Zum Nachfüllen werden also besondere, aufwendige Geräte nicht benötigt, vielmehr kann die Bedienungsperson die Füllvorrichtung mit einem Handgriff in das Magazin schieben und entleert wieder herausziehen.

Das Nachfüllen des Schnurmagazins ist vereinfacht, da ein gerades Schnurmagazin vorgesehen ist, so daß bei gerade ausgebildeter Füllvorrichtung diese problemlos in das Magazin einzuschieben und wieder herauszuziehen ist.

Da die Flaschen automatisch mit Hilfe der Transportvorrichtung an der Montageposition vorbeizuführen sind und da die Schnüre mit Hilfe des Entnahmerotors aus dem Magazin einzeln abzuheben sowie mit Hilfe des mit dem Entnahmerotor und der Montagevorrichtung synchron arbeitenden Montagerotors einzeln an jeder Flasche anzubringen sind, können beim Bestücken der Flaschen durch Unaufmerksamkeit einer Bedienungsperson begründete Fehler nicht mehr auftreten. Die Einrichtung kann wegen der Synchronisation der Bewegungen von Entnahmerotor, Montagerotor und Transportvorrichtung auch deutlich schneller als selbst bei der halbautomatischen Montage erfolgen. Zugleich werden mit der Automatisierung eine Beschleunigung und eine Verbesserung der Montage erreicht.

Ein weiterer Vorteil der Erfindung wird erzielt, wenn die Füllvorrichtung von Hand in das Schnurmagazin einzuführen und wieder herauszuziehen ist wie dies die Erfindung in Ausgestaltung vorsieht.

Gemäß Weiterbildung der Erfindung sind die Bewegungen von Transportvorrichtung, Entnahmerotor und Montagerotor auf mechanischem Wege synchronisiert. Diese mechanische Synchronisation ist im vorliegenden Zusammenhang nicht nur weniger aufwendig als eine entsprechende elektronische Synchronsteuerung sondern auch weniger anfällig und vor allem in der Qualität der Arbeit nicht störbar.

Die Maschine wird gemäß Weiterbildung der Erfindung gekennzeichnet durch ein - vorzugsweise elektronisch-pneumatisches - Korrelationssystem, welches das automatische Entnehmen einer Schnur aus dem Schnurmagazin mit Hilfe des Entnahmerotors nur erlaubt, wenn eine mit einer Schnur zu bestückende Flasche an der Schnurmontageposition synchron bereitzustellen ist. Durch die mechanische Synchronisation der Bewegungen der Rotoren und der Transportvorrichtung kann natürlich nicht verhindert werden, daß einmal in einer Position der Transportvorrichtung eine Flasche fehlt, beispielsweise in einem solchen Fall sorgt das vorgenannte Korrelationssystem dafür, daß trotz mechanischer Synchronisation der vom Schnurmagazin zur Montageposition führenden Linie nicht irrtümlich eine Schnur "ins Leere" abgegeben wird.

Trotz aller Vorsichtsmaßnahmen kann es passieren, daß - z. B. auch wegen irgendwelcher Fehler an der Flasche oder an der Kupplung von Flasche bzw. Schnur - nicht ordnungsgemäß mit einer Schnur versehene Flaschen weitergeleitet werden. Hierzu wird in Ausgestaltung der Erfindung ein der Schnurmontageposition nachgeordnetes, vorzugsweise elektronisches, Prüfsystem zum Ausscheiden von Flaschen ohne Schnur oder Flaschen mit fehlerhaft angebrachter Schnur, insbesondere mit einem speziellen Ausschlußkanal, vorgesehen. Hierdurch wird erreicht, daß nicht nur die Montage sondern auch die Endkontrolle der von der Maschine geleisteten Arbeit selbsttätig vorzunehmen sind. Es kommt also auch bei der Kontrolle der mit Schnüren bestückten Flaschen nicht mehr auf die Aufmerksamkeit einer Bedienungsperson an. Der vorzugsweise der Kontrollstation zugeordnete Ausschußkanal zum geordneten Weiterleiten eventuell fehlerhafter Flaschen hat den weiteren Vorteil, daß einzelne dieser Flaschen sofort nachzubessern oder erneut dem Eingang der Schnur-Montage-Maschine zuzuführen sind.

Für die Maschine bestehen zwei Alternativen, die je nach den räumlichen Verhältnissen oder vorhandenen Anlagen auszuwählen sind. Eine erste Alternative ist gekennzeichnet durch einen der Schnurmontageposition zugeordneten rotierenden Drehteller im Zuge der Transportvorrichtung für die Flaschen. In diesem Fall werden die Flaschen zunächst von einem Drehteller übernommen und mit dessen Hilfe der Montageposition zugeführt. In einer zweiten Alternative wird die Schnurmontageposition einem linearen Teil der Transportvorrichtung der Flaschen zugeordnet. In diesem Fall können die Flaschen auf einer geraden Linie durch die Einrichtung laufen, sie werden dort an einer Stelle - wiederum an der Schnurmontageposition - mit den Schnüren ausgestattet. An einer anderen Stelle der linearen Transportstrecke bei beiden Alternativen oder am Drehteller in Transportrichtung nach der Schnurmontageposition - kann das vorgenannte Prüfsystem zum Ausscheiden fehlerhafter Flaschen vorgesehen werden.

In der Maschine mit rotierender Förderung der Flaschen im Bereich der Montageposition wird jede Flasche vorzugsweise in einem Fach eines Drehtellers so festgehalten, daß die Schnur unter Anwendung von Druck oder bei sonstiger Kraftausübung an der Flasche montiert werden kann. In prinzipiell ähnlicher Weise kann die einzelne Flasche auch durch die Montageposition einer Maschine mit linearer Förderung der Flaschen geführt werden. Vorzugsweise werden aber in diesem Fall die Flaschen in der Montageposition zwischen vertikal darunter und darüber angeordneten Förderbändern stabilisiert, wie dies die Erfindung in Ausgestaltung schließlich auch vorsieht. Der Investitionsaufwand ist dann relativ gering; das untere Förderband dient ohnehin der Weiterbewegung, es ist also nur das obere Förderband zusätzlich erforderlich. Dieses letztere Band soll so angeordnet werden, daß es die Flaschen mit Kraft gegen das untere Förderband drückt.

Anhand der schematischen Darstellung von Ausführungsbeispielen werden Einzelheiten der Erfindung erläutert. Es zeigen:
- Fig. 1: eine Maschine zum Bestücken von Flaschen mit je einer Schnur bei rotierender Förderung der Flaschen;
- Fig. 2: eine Maschine zum Bestücken von Flaschen mit je einer Schnur bei gradliniger Förderung der Flaschen;
- Fig. 3: eine in das Schnurmagazin der Maschine nach Fig. 1 und 2 einzuführende Füllvorrichtung; und
- Fig. 4: zwei Ansichten einer in der Maschine nach Fig. 1 und 2 zu montierenden Schnur.

Eine an einer Flasche zu montierende Schnur 1 wird in Fig. 4 schematisch dargestellt. In die Schnur 1 ist ein druckknopfartiges Befestigungselement 2 integriert. Fig. 4 zeigt die Schnur 1 einmal in einer perspektivischen Darstellung und einmal (zwei Schnüre 1 nebeneinander) in einer Seitenansicht. Die Schnur 1 besteht im Ausführungsbeispiel aus Kunststoff in einer griffigen Form, z. B. mit Querrillen 3. Der von der Schnur 1 nach Fig. 4 aufgespannte Bogen mit dem Querschnitt eines Tropfens kann einen Längsdurchmesser von etwa 100 mm haben. Die Breite der Schnur kann etwa 2,25 mm betragen.

Nach Fig. 3 werden in einer insgesamt mit 4 bezeichneten Füllvorrichtung eine Vielzahl von Schnüren 1 geordnet zusammengefaßt, derart, daß die Druckknöpfe 5 der Befestigungselemente 2 alle nach einer Seite ausgerichtet sind. Die Ordnung der Schnüre 1 im Rahmen der Füllvorrichtung 4 wird im Ausführungsbeispiel mit Hilfe eines im wesentlichen rechteckigen, elastisch biegsamen Folienblatts 6 aus Kunststoff erreicht. Dieses Folienblatt bildet ein wiederverwendbares Längselement der Füllvorrichtung 4.

Die einzelnen Schnüre 1 können automatisch bis zum Montieren an der jeweiligen Flasche gehandhabt werden, das gilt sowohl für das Positionieren in der Füllvorrichtung 4 - vorzugsweise bereits beim Lieferanten - als auch für die anschließenden Vorgänge beim Übernehmen und beim Montieren zum Bestücken der jeweiligen Flasche.

Wenn die Füllvorrichtungen 4 vom Lieferanten in der in Fig. 3 dargestellten Weise geordnet bereitgestellt werden, können sie, z. B. in Positionen von zwanzig Stück, in Kartons mit Außenabmessungen von etwa 600 x 400 x 350 mm angeliefert werden. Die Bedienungsperson kann dann die einzelne Füllvorrichtung dem Karton entnehmen und sie in entsprechend vorbereitete Führungen einsetzen sowie den Inhalt jeder Füllvorrichtung, beispielsweise mit Hilfe von Schiebearmen, in das Schnurmagazin befördern. Das Folienblatt 6 wird anschließend sofort entfernt. Dieser Vorgang ist einfach auszuführen und erfordert von Seiten der Bedienungsperson nur eine Überwachung im Hinblick auf die Einführrichtung bezüglich des Schnurmagazins. Das entleerte Folienblatt 6 kann wieder in den fraglichen Karton zum Zwecke der Wiederverwendung zurückgelegt werden; auf diese Weise ist es möglich, das einzelnen Folienblatt 6 wenigstens hundertmal zu verwenden.

Fig. 1 zeigt eine Maschine mit teilweise rotierender Förderung der einzelnen Flasche 7. Die Flaschen gelangen auf einem linearen Flascheneinlauf 8 über einen ersten Transportrotor 9 zu einem Drehteller 10 und von diesem über einen zweiten Transportrotor 11 zu einem linearen Flaschenauslauf 12. Jede über den linearen Flascheneinlauf 8 zugeführte Flasche besitzt eine Kupplung 13 zum Einsetzen des Druckknopfes 5 des Befestigungselements 12 der Schnüre 1 nach Fig. 4.

Auf dem Drehteller 10 werden die Flaschen von einer ersten Übergabeposition 14 zu einer Montageposition 15 und weiter zu einer zweiten Übergabeposition 16 transportiert. An der ersten Übergabeposition 14 werden die vom ersten Transportrotor 9 kommenden Flaschen 7 an den Drehteller 10 übergeben. An der Montageposition 15 wird jede Flasche 7 mit einer Schnur 1 bestückt. An der zweiten Übergabeposition 16 werden die Flaschen 7 einzeln auf den zweiten Transportrotor 11 übergeben und schließlich normalerweise dem linearen Flaschenauslauf 12 zugeführt.

Der Montageposition 15 wird eine zweite Transportlinie, nämlich die insgesamt mit 17 bezeichnete Schnurliefervorrichtung zugeordnet. Hierzu gehört ein Schnurmagazin 18, das aus einer Füllvorrichtung 4 nach Fig. 3 zu versorgen ist oder aus einer solchen Füllvorrichtung 4 bestehen kann. Die Schnurliefervorrichtung 17 umfaßt ferner einen Entnahmerotor 19 und einen Montagerotor 20. Der Entnahmerotor 19 bildet das Aggregat für die Entnahme einer einzelnen Schnur 1 aus dem Schnurmagazin 18. Er besitzt für diese Arbeit beispielsweise (nicht gezeichnet) Zangen oder dergleichen. Die Drehung bzw. Arbeit von Entnahmerotor 19 und Montagerotor 20 werden im Ausführungsbeispiel mechanisch mit der Bewegung des Drehtellers 10 synchronisiert. Der Montagerotor 20 soll Greifer oder dergleichen besitzen, welche die richtige Positionierung und die Ausübung des richtigen Drucks zum Befestigen der jeweiligen Schnur an einer Flasche erlauben.

An der Montageposition 15 stattet der Montagerotor 20 jede dort gerade befindliche Flasche 7 mit einer Schnur 1 aus, die der Montagerotor 20 vorher von dem Entnahmerotor 19 übernommen hatte. Diese Bewegungen und Arbeiten sollen streng synchronisiert erfolgen, daher soll eine mechanische Kopplung der Drehbewegungen der drei Rotoren 19, 20 und 10 vorgesehen werden.

In oder an dem Drehteller 10 wird im Ausführungsbeispiel ein elektronisch-pneumatisches Korrelationssystem 21 mit Fühler 22 vorgesehen. Dieses läßt die Entnahme einer Schnur 1 nur zu, wenn eine entsprechende Flasche 7 bei normal synchronisiertem Transport zugleich mit der Schnur 1 an der Montageposition 15 eintreffen würde. Fehlt die eine Flasche auf dem Drehteller 10, wird durch einen Befehl auf einer Linie 23 dafür Sorge getragen, daß der Entnahmerotor 19 eine Schnur 1 gar nicht erst aus dem Schnurmagazin 18 entnimmt oder an den Montagerotor 20 übergibt.

Weiterhin wird in der Maschine nach Fig. 1 ein Prüfsensor 24 vorgesehen, der feststellt, ob die jeweilige Schnur 1 richtig an der vorgesehenen Flasche 7 angebracht worden ist. Wenn der Prüfsensor 24 in dieser Hinsicht Fehler ermittelt, gibt er über eine Steuervorrichtung 25 auf der Linie 26 an den zweiten Transportrotor 11 den Befehl, die fehlerhafte Flasche nicht dem linearen Flaschenauslauf 12 sondern einer Ausschußlinie 27, beispielsweise mit Hilfe eines Ausschußrotors 28, zuzuführen.

In ähnlicher Weise wie in Fig. 1 erfolgt das Bestücken der einzelnen Flaschen aus einem Schnurmagazin 18 über einen Entnahmerotor 19 und einem Montagerotor 20, wenn die Flaschen 7 nicht auf einem Drehteller 10 sondern auf einer geraden Transportvorrichtung 29 durch die Maschine geleitet werden. Beispielsweise können in diesem Fall zum Festhalten und Transportieren der Flaschen 7 ein Transportband 30 am Boden und ein stabilisierendes Halteband 31 am Kopf der Flaschen vorgesehen werden. Zwischen dem Transportband 30 und dem Halteband 31 werden die Flaschen im Bereich der Montageposition 15 so festgehalten, daß das Bestücken der Flaschen 7 mit Schnüren 1 ohne die Gefahr eines Umkippens der einzelnen Flasche erfolgen kann. Im übrigen läßt sich die Maschine nach Fig. 2 ebenso aufgebauen und ergänzen wie diejenige nach Fig. 1. Gleiche oder entsprechende Teile werden daher in Fig. 2 ebenso wie in Fig. 1 bezeichnet.

### Bezugszeichenliste

- 1 =: Schnur
- 2 =: Befestigungselement
- 3 =: Querrille
- 4 =: Füllvorrichtung
- 5 =: Druckknopf
- 6 =: Folienblatt
- 7 =: Flasche
- 8 =: Linearer Flascheneinlauf
- 9 =: erster Transportrotor
- 10 =: Drehteller
- 11 =: zweiter Transportrotor
- 12 =: linearer Flaschenauslauf
- 13 =: Kupplung
- 14 =: erste Übergabeposition
- 15 =: Montageposition
- 16 =: zweite Übergabeposition
- 17 =: Schnurliefervorrichtung
- 18 =: Schnurmagazin
- 19 =: Entnahmerotor
- 20 =: Montagerotor
- 21 =: Korrelationssystem
- 22 =: Fühler
- 23 =: Befehlslinie
- 24 =: Prüfsensor
- 25 =: Steuervorrichtung
- 26 =: Befehlslinie
- 27 =: Ausschußlinie
- 28 =: Ausschußrotor
- 29 =: gerade Transportvorrichtung
- 30 =: unteres Transportband
- 31 =: Halteplatte

## Patentansprüche

1. Maschine mit einer Schnurliefervorrichtung (17) zum Bestücken von Flaschen (7) mit je einer Schnur (1) in geschlossener Ring- oder Schleifenform, wobei die Schnurliefervorrichtung (17) zwischen einem die Schnüre (1) geordnet bereitstellenden, geraden Schnurmagazin (18) und einer Schnurmontageposition (15) einer die Flaschen (7) kontinuierlich vorschiebenden Transportvorrichtung (10, 29) angeordnet ist sowie mit der Transportvorrichtung (10, 29) und miteinander synchronisierte Entnahme- und Montagerotoren (19, 20) für vereinzelte Schnüre (1) umfaßt und der Entnahmerotor (19) jeweils eine vereinzelte Schnur (1) aus dem Schnurmagazin (18) an den Montagerotor (20) übergibt und dieser in der Montageposition (15) jeweils eine einzelne Schnur (1) an jeder kontinuierlich vorbeigeschobenen Flasche (7) definiert befestigt,
dadurch gekennzeichnet,
daß dem Schnurmagazin (18) Füllvorrichtungen (4) zugeordnet sind, die jeweils aus einem wiederverwendbaren, die Schnüre (1) positioniert ausgerichtet tragenden Längselement (6) aus einem elastisch biegsamen Kunststoff-Folienblatt in Lamellenform bestehen.

2. Maschine nach Anspruch 1,
dadurch gekennzeichnet,
daß jede Füllvorrichtung (4) von Hand in das Schnurmagazin (18) einzuführen und wieder herauszuziehen ist.

3. Maschine nach Anspruch 1 oder 2,
dadurch gekennzeichnet,
daß die Bewegungen von Transportvorrichtung (10, 29), Entnahmerotor (19) und Montagerotor (20) auf mechanischen Wege synchronisiert sind.

4. Maschine nach einem der vorangehenden Ansprüche,
gekennzeichnet durch
ein - vorzugsweise elektronisch-pneumatisches - Korrelationssystem (21, 22, 23), welches das automatische Entnehmen einer Schnur (1) aus dem Schnurmagazin (18) mit Hilfe des Entnahmerotors (19) nur erlaubt, wenn eine mit der Schnur (1) zu bestückende Flasche (7) an der Schnurmontageposition (15) synchron bereitzustellen ist.

5. Maschine nach einem der vorangehenden Ansprüche,
gekennzeichnet durch
ein der Schnurmontageposition (15) nachgeordnetes, vorzugsweise elektronisches, Prüfsystem (24, 25, 26) zum Ausscheiden von Flaschen (7) ohne Schnur oder Flaschen mit fehlerhaft angebrachter Schnur, insbesondere mit einem speziellen Ausschußkanal (27).

6. Maschine nach einem der vorangehenden Ansprüche,
dadurch gekennzeichnet,
daß die Flaschen (7) in der Montageposition (15) zwischen vertikal darunter und darüber angeordneten Förderbändern (30, 31) stabilisiert sind.

## Claims

1. Machine with a string-supplying device (17) for the furnishing of bottles (7) each with a respective string (1) in closed ring or loop shape, wherein the string-supplying device (17) is arranged between a straight string magazine (18) placing the string (1) ready in ordered manner and a string-mounting position (15) of a transport device (10, 29) advancing the bottles (7) continuously as well as comprises a withdrawal rotor (19) and a mounting rotor (20), which rotors are synchronised each with the other and with the transport device (10, 29), for singled strings (1) and the withdrawal rotor (19) transfers a singled string (1), each time from the string magazine (18) to the mounting rotor (20) and this in the mounting position (15) fastens a single string (1) each time in defined manner at each bottle (7) pushed past continuously, characterised thereby, that filling devices (4), which each consist of a re-usable longitudinal element (6), which carries the string (1) positioned and oriented and is of an elastically flexible synthetic material foil leaf in laminar form, are associated with the string magazine (18).

2. Machine according to claim 1, characterised thereby, that each filling device (4) is manually introducible into and again extractable from the string magazine (18).

3. Machine according to claim 1 or 2, characterised thereby, that the movements of the transport device (10, 29), the withdrawal rotor (19) and the mounting rotor (20) are synchronised mechanically.

4. Machine according to one of the preceding claims, characterised by a preferably electronic-pneumatic correlation system (21, 22, 23), which permits the automatic withdrawal of a string (1) from the string magazine (18) with the aid of the withdrawal rotor (19) only then a bottle (7) to be furnished with the string (1) is to be placed ready synchronously at the string-mounting position (15).

5. Machine according to one of the preceding claims, characterised by a preferably electronic testing system (24, 25, 26) arranged downstream of the string-mounting position (15) and for the shunting-out of bottles (7) without string or bottles with defectively mounted string, in particular with a special reject channel (27).

6. Machine according to one of the preceding claims, characterised thereby, that the bottles (7) are stabilised in the mounting position (15) between vertical conveyor belts (30, 31) arranged thereover and thereunder.

## Revendications

1. Machine comportant un dispositif (17) de livraison de cordon (1) en forme d'anneau ou de boucle fermée et à appliquer sur une bouteille (7), ce dispositif (17) de livraison de cordon étant situé entre un magasin à cordons (18) rectiligne, tenant ces derniers (1) à disposition d'une manière ordonnée, et une position (15) de mise en place des cordons située dans un dispositif de transport (10,29), lequel entraîne les bouteilles (7) en continu, et comprend aussi, pour les cordons (1) prélevés individuellement, des rotors (19,20) de prise et de mise en place, synchronisés l'un avec l'autre et avec le dispositif de transport (10,29), le rotor de prise (19) délivrant à chaque fois un seul cordon (1) provenant du magasin à cordons (18), au rotor de mise en place (20), et ce dernier, dans la position de mise en place (15), fixant à chaque fois de manière définie un cordon (1) individuel sur chaque bouteille (7) avançant en continu, cette machine étant caractérisée par le fait que le magasin à cordons (18) est pourvu de dispositifs de remplissage (4) en cordons, comportant respectivement un élément longitudinal (6) réutilisable constitué par une feuille mince en plastique élastiquement flexible en forme de lamelle, et maintenant les cordons (1) en position alignée.

2. Machine selon la revendication 1, caractérisée par le fait que chaque dispositif de remplissage (4) peut être introduit manuellement dans le magasin à cordons (18) et en être retiré de la même manière.

3. Machine selon l'une ou l'autre des revendication 1 ou 2, caractérisée par le fait que les mouvements du dispostitif de transport (10,29), du rotor de prise (19) et du rotor de mise en place (20) sont synchronisés par voie mécanique.

4. Machine selon l'une quelconques des revendications 1 à 3, caractérisée par le fait qu'elle comporte un système de corrélation (21, 22, 23) - de préférence électronique-pneumatique - qui n'autorise le prélèvement automatique d'un cordon (1) du magasin à cordons (18) à l'aide du rotor de prise (19), que lorsqu'une bouteille (7) devant être garnie de ce cordon (1) peut être mise à disposition de manière synchronisée dans la position (15) de mise en place des cordons.

5. Machine selon l'une quelconque des revendication 1 à 4, caractérisée par le fait qu'elle comporte un dispositif de contrôle (24, 25, 26), de préférence électronique, situé en aval de la position (15) de mise en place des cordons, et destiné à éliminer les bouteilles (7) dépourvues de cordon ou celles présentant un vice dans la pose du cordon, par l'intermédiaire d'un passage (27) spécifique pour pièces manquées.

6. Machine selon l'une quelconque des revendications 1 à 5, caractérisée par le fait que, dans la position (15) de mise en place des cordons, les bouteilles (7) sont stabilisées entre des bandes transporteuses (30, 31) situées à la verticale de ces bouteilles en-dessous et au-dessus d'elles.
